# EUROPÄISCHE PATENTSCHRIFT

(11) **EP 4 361 346 B1**
(45) Veröffentlichungstag und Bekanntmachung des Hinweises auf die Patenterteilung: **30.04.2025**
(21) Anmeldenummer: 22203637.8
(22) Anmeldetag: 25.10.2022
(51) Int. Cl.: D21H 27/10, B65D 65/10, B65D 65/14

(54) **EINSCHLAGMATERIAL FÜR PACKGUT UND STAPEL, UMFASSEND EINE VIELZAHL AN DIESEN EINSCHLAGMATERIALIEN, SOWIE VERWENDUNG DES EINSCHLAGMATERIALS**
WRAPPING MATERIAL FOR PACKAGED GOODS AND STACK, COMPRISING A PLURALITY OF SAID WRAPPING MATERIALS, AND USE OF THE WRAPPING MATERIAL
MATÉRIAU D'EMBALLAGE POUR MARCHANDISES ET EMPILEMENT COMPRENANT UNE PLURALITÉ DE CES MATÉRIAUX D'EMBALLAGE ET UTILISATION DU MATÉRIAU D'EMBALLAGE

(43) Veröffentlichungstag der Anmeldung: 01.05.2024
(73) Patentinhaber: Papier-Mettler KG, 54497 Morbach (DE)
(72) Erfinder: Bastian, Thomas, 54497 Morbach-Gutenthal (DE)
(74) Vertreter: Metten, Karl-Heinz

(56) Entgegenhaltungen:
- WO-A1-2016/135580
- GB-A- 425 105
- US-A- 2 007 003

## Beschreibung

Die vorliegende Erfindung betrifft ein Einschlagmaterial für Packgut, bevorzugt für ein Lebensmittel, besonders bevorzugt für ein Fastfood-Lebensmittel. Ferner betrifft die Erfindung einen Stapel, umfassend eine Vielzahl an erfindungsgemäßen Einschlagmaterialien. Außerdem betrifft die Erfindung die Verwendung des erfindungsgemäßen Einschlagmaterials für die Verpackung von Lebensmitteln.

Einschlagpapiere für Lebensmittel sind seit langer Zeit im privaten wie auch im gewerblichen Bereich im Einsatz, beispielsweise um Lebensmittel wie Käse oder Wurst einzuschlagen. Einschlagpapiere findet man demgemäß regelmäßig in Metzgereien sowie Feinkost- und Fischgeschäften. Diese Einschlagpapiere sind zumeist fettresistent ausgestattet. Bei den genannten Einschlagpapieren haben diese in Größe und Format an das zu verpackende Lebensmittel angepasst zu sein.

Hingegen wird bislang für die Verpackung von verzehrfertig gegarten oder aufgewärmten Speisen wie Burgern oder Pizzen üblicherweise auf gefaltete Schachteln aus Papier oder Pappe zurückgegriffen. Derartige Gebinde sind in ihrer Größe an das zu verpackende Lebensmittel angepasst. Ihre Herstellung ist fertigungstechnisch aufwendig und nicht selten materialintensiv. Auch weisen derartige Produktverpackungen mitunter Sichtfenster aus Kunststofffolie auf. Hierdurch wird ein sortenreines Recycling erschwert bzw. unmöglich gemacht.

Es wäre wünschenswert, auf Einschlagpapiere zurückgreifen zu können, die sich durch ein sehr breites Anwendungsspektrum auszeichnen. Daher lag der vorliegenden Erfindung die Aufgabe zugrunde, Einschlagpapiere verfügbar zu machen, die nicht mit den Nachteilen des Stands der Technik behaftet sind und die insbesondere ein komplikationsfreies Einschlagen von jedweden verzehrfertigen Lebensmitteln und Speisen gestatten.

Demgemäß wurde ein Einschlagmaterial für Packgut, bevorzugt für ein Lebensmittel und besonders bevorzugt für ein Fastfood-Lebensmittel gefunden, umfassend
i) eine Einschlagfolie, umfassend oder darstellend eine Kunststofffolie, oder ein Einschlagpapier, umfassend oder bestehend aus einem ein- oder mehrlagigen Papier, insbesondere ein Einschlagpapier, mit einer Innen- und einer abgewandten Außenseite, einem ersten und einem gegenüberliegenden zweiten Rand sowie einander gegenüberliegenden ersten und zweiten Seitenrändern, die sich vom ersten bis zum zweiten Rand erstrecken, und
ii) einen an der Außenseite der Einschlagfolie oder des Einschlagpapiers, insbesondere des Einschlagpapiers, vorliegenden Banderole mit einem ersten Ende und einem gegenüberliegenden zweiten Ende, die sich beginnend mit dem ersten Ende von dem ersten Rand bis zum zweiten Rand erstreckt,
   wobei die Einschlagfolie oder das Einschlagpapier, insbesondere das Einschlagpapier, eine sich vom ersten Seitenrand oder beabstandet vom ersten Seitenrand bis zum gegenüberliegenden oder in Richtung des zweiten Seitenrands erstreckende Falt- oder Falzlinie aufweist, die näher beabstandet zum ersten Rand als zum zweiten Rand ist,
   die sich vom ersten Seitenrand bis zum gegenüberliegenden zweiten Seitenrand erstreckt.

Dadurch, dass die Falt- bzw. Falzlinie näher zum ersten als zum zweiten Rand der Einschlagfolie bzw. des Einschlagpapiers zu liegen hat, wird diese Einschlagfolie bzw. dieses Einschlagpapier in einen kürzeren ersten Abschnitt und einen längeren zweiten Abschnitt unterteilt. Hierbei weist dieser erste Abschnitt regelmäßig eine kleinere Fläche auf als der zweite Abschnitt.

Im Sinne der Erfindung soll ein Falz vorliegen, wenn dieser mithilfe eines hierfür vorgesehenen Werkzeugs oder einer hierfür vorgesehenen Maschine erzeugt worden ist. Derartige maschinell erzeugte Falze sind regelmäßig in Form einer Knickkante ausgebildet. Wird eine solche Knickkante ohne die Mithilfe eines Werkzeugs erzeugt, soll hierunter im Sinne der Erfindung eine Falte verstanden werden. Die Falte oder Falz wird auf der Innenseite der Einschlagfolie oder des Einschlagpapiers, insbesondere des Einschlagpapiers, angebracht bzw. liegt auf dieser Innenseite vor. Unter der Innenseite im Sinne der Erfindung wird diejenige Seite verstanden, die der Banderole abgewandt ist.

Indem die Einschlagfolie, insbesondere das Einschlagpapier, mit einer Banderole ausgestattet ist, kann dieses eine neutrale Optik aufweisen, während die Banderole bedruckt oder anderweitig gestaltet werden kann. Dadurch dass die Einschlagfolie, insbesondere das Einschlagpapier, des erfindungsgemäßen Einschlagmaterials nicht bedruckt oder eingefärbt werden muss, sind hinsichtlich der Einschlagfolie bzw. des Einschlagpapiers regelmäßig keine besonderen Formatvorgaben zu beachten. Um dem erfindungsgemäßen Einschlagmaterial ein charakteristisches Gepräge zu geben, reicht es aus, auf eine farbige oder bedruckte Banderole zurückzugreifen. Diese ist separat herstellbar und nach der Fertigstellung an die Einschlagfolie bzw. das Einschlagpapier anzubringen. Diese Vorgehensweise ermöglicht eine flexible Fertigung mannigfaltige Banderolen gepaart mit einer einfachen Bevorratung einer überschaubaren Auswahl an Einschlagfolien bzw. Einschlagpapieren.

Drucktechnisch bedingt verbleibt häufig ein schmaler Randbereich an einem Ende der Banderole unbedruckt bzw. weiß, d.h. in der Farbe des Grundmaterials der Banderole. Die derart unvollständig bedruckte Seite der Banderole, wird erfindungsgemäß derart gewählt, dass sie in einem Abschnitt am oder im Bereich des ersten Endes der Banderole vorliegt. Demgemäß kann bevorzugt vorgesehen sein, dass die bedruckte Seite der Banderole in einem Abschnitt am oder im Bereich des ersten Endes unbedruckt oder weiß ist. Gemäß der Lehre der vorliegenden Erfindung ist vorgesehen, dass das zweite Ende der Banderole mit dem zweiten Rand des Einschlagpapiers oder der Einschlagfolie zusammenfällt bzw. dass das zweite Ende der Banderole und der zweite Rand des Einschlagpapiers oder der Einschlagfolie gleichausgerichtet sind. Im Zusammenwirken mit der Falt- oder Falzlinie wird auf diese Weise sichergestellt, dass beim Einschlagen bzw. Verpacken des Verpackungsguts, insbesondere des Lebensmittels, der unbedruckte bzw. weiße Bereich stets durch das Material des Einschlagpapiers oder der Einschlagfolie überdeckt wird. Denn, indem eine Falt- bzw. Falzlinie vorgesehen ist, die zudem näher zum ersten als zum zweiten Rand des Einschlagpapiers oder der Einschlagfolie vorliegt, wird das Packgut, z.B. ein Burger, auf den längeren bzw. großflächigeren zweiten Abschnitt des Einschlagpapiers oder der Einschlagfolie benachbart zur Falt- bzw. Falzlinie aufgelegt. Hierdurch wird der zweite Abschnitt über den zuunterst liegenden kürzeren ersten Abschnitt gelegt bzw. gewickelt. Das verpackte Produkt hat so stets ein makelloses, einwandfreies Erscheinungsbild. Die Wertschätzung des verpackten Produktes wird somit durch eine nicht völlig untadelige Verpackung nicht mehr beeinträchtigt.

Die Einschlagfolie des erfindungsgemäßen Einschlagmaterials stellt in einer zweckmäßigen Ausführungsform eine Kunststofffolie dar oder ist maßgeblich hieraus gefertigt. Bevorzugt ist das Einschlagpapier ausgewählt aus der Gruppe bestehend aus Pergaminpapier, Pergamentersatzpapier, fettdichtem Papier oder ölbeschichtetem Papier, insbesondere palmölbeschichtetem Papier, und paraffinbeschichtetem Papier. Alternativ kann man auch auf herkömmliches oder unbehandeltes Papier wie auch auf Recycling-Papier für das Einschlagpapier zurückgreifen.

Für die Banderole greift man auf Papier, insbesondere Recycling-Papier, oder Kunststoff zurück, besonders bevorzugt auf Papier. Geeignete Flächengewichte für das Einschlagpapier liegen im Bereich von 20 bis 100 g/m². Die Dicke der Einschlagfolie liegt zweckmäßigerweise im Bereich von 5 bis 100 µm. Die Banderole weist in zweckmäßigen Ausführungsformen ein Flächengewicht im Bereich von 20 bis 150 g/m² auf. Für die Einschlagfolie greift man bevorzugt auf Polyolefinfolien zurück, wobei Polyethylenfolien besonders bevorzugt sind. Hierbei können auch sogenannte coextrudierte Folien zum Einsatz kommen.

Die Banderole ist bevorzugt zentriert zwischen dem ersten und dem zweiten Seitenrand angeordnet. Die Breite der Banderole ist zweckmäßigerweise geringer als der kürzeste Abstand zwischen dem ersten und dem zweiten Seitenrand, insbesondere weniger als halb so breit und besonders bevorzugt maximal ein Drittel so breit wie dieser kürzeste Abstand.

Die Falt- oder Falzlinie des Einschlagpapiers oder der Einschlagfolie verläuft bevorzugt im Wesentlichen parallel, insbesondere parallel, zum ersten Rand oder im Wesentlichen parallel, insbesondere parallel, zum zweiten Rand. Besonders zweckmäßig verläuft die Falt- oder Falzlinie des Einschlagpapiers oder der Einschlagfolie bevorzugt im Wesentlichen parallel, insbesondere parallel, zum ersten Rand und im Wesentlichen parallel, insbesondere parallel, zum zweiten Rand. In den beiden vorangehend genannten Ausführungsformen verläuft die Falt- oder Falzlinie des Einschlagpapiers oder der Einschlagfolie bevorzugt senkrecht zum ersten oder zweiten Seitenrand sowie insbesondere senkrecht zum ersten und zweiten Seitenrand. Die Grundform des Einschlagpapiers und der Einschlagfolie stellt für viele Anwendungen bevorzugt ein Quadrat oder ein Rechteck dar, wobei die rechteckige Grundform für viele Verpackungsgüter, insbesondere Lebensmittel bevorzugt ist. Um ein besonders zuverlässiges und vollständiges Verpacken zu gewährleisten, hat es sich als besonders vorteilhaft erwiesen, dass sich die Falt- oder Falzlinie vom ersten Seitenrand bis zum gegenüberliegenden zweiten Seitenrand erstreckt.

Ein besonders zuverlässiges Verpacken wird dadurch sichergestellt, dass die Falt- oder Falzlinie einen Abstand von dem ersten Rand aufweist, der im Bereich von 1/8 bis 4/ 9, insbesondere bis 2/5, der Erstreckung zwischen dem ersten und zweiten Rand (16) liegt. Für viele Anwendungen hat es sich für die vorangehend genannten Ausführungsformen als zweckmäßig erwiesen, wenn der Abstand von der Falt- oder Falzlinie bis zu dem ersten Rand des Einschlagpapiers oder der Einschlagfolie im Bereich von 8 bis 16 cm, insbesondere im Bereich von 10 bis 12 cm, liegt. Die Breite des Einschlagpapiers und der Einschlagfolie, d.h. der kürzeste Abstand zwischen dem ersten und zweiten Seitenrand kann in weiten Bereichen variiert und an die Größe des Packguts, insbesondere des Lebensmittels, angepasst werden, so dass noch stets ein vollständiges Verpacken gelingt. Selbstverständlich kann auch die Länge des Einschlagpapiers bzw. der Einschlagfolie insbesondere unter Beachtung der Größe des jeweiligen Packguts in weiten Bereichen variiert werden.

Die Banderole liegt an der Außenseite der Einschlagfolie oderinsbesondere des Einschlagpapiers befestigt vor. Für viele Anwendungen hat es sich als zweckmäßig erwiesen die Banderole an die Außenseite der Einschlagfolie bzw. des Einschlagpapiers anzukleben. Dies lässt sich überraschenderweise auch in einen vollautomatisierten Massenfertigungsprozess einbinden.

Mit der vorliegenden Erfindung ist vorzugsweise die Banderole bedruckt, insbesondere auf der von der Außenseite des Einschlagpapiers oder der Einschlagsfolie abgewandten Seite. Auf diese Weise kann auf die grafische Ausgestaltung bzw. das Bedrucken der Einschlagfolie bzw. des Einschlagpapiers verzichtet werden. Vielmehr reicht es aus, nur die der Außenseite des Einschlagpapiers oder der Einschlagfolie abgewandte Seite der Banderole zu bedrucken oder anderweitig farbig und/oder mit einem Muster zu gestalten bzw. zu versehen.

Für viele Anwendungen hat sich als zweckmäßig erwiesen, dass die Banderole im Wesentlichen zentriert, insbesondere zentriert, zwischen dem ersten und zweiten Seitenrand angeordnet ist. Auf diese Weise gelingt regelmäßig ein optisch besonders ansprechendes Verpacken eines Lebensmittels. Auch erreicht man so eine in besonderem Maße stabilisierte Verpackung. Zudem werden die Finger des Nutzers bei der Handhabung des verpackten Lebensmittels besonders zuverlässig gegen durch das Einschlagpapier gegebenenfalls hindurchsickernde Flüssigkeit geschützt.

Ein optisch besonders ansprechendes wie auch besonders anwendungsfreundliches Einschlagmaterial wird dadurch erhalten, dass sich die Banderole von dem ersten Rand bis zum zweiten Rand des Einschlagpapiers erstreckt.

Das erfindungsgemäße Einschlagmaterial kann zum manuellen wie auch zum automatisierten Verpacken eines Packgutes wie Lebensmittels verwendet werden. Durch die Faltung oder Falzung kann das Packgut an eben dieser ausgerichtet werden, womit eine besonders hohe Wiederholgenauigkeit des Verpackens einhergeht. Dies wirkt sich im Allgemeinen besonders positiv auf das optische Erscheinungsbild sowie die Stabilität der Verpackung aus. Des Weiteren lässt sich über die bereits in dem erfindungsgemäßen Einschlagmaterial vorliegende Faltung oder Falzung die Zeit, die regelmäßig zum Verpacken des Packgutes benötigt wird, verkürzen.

Die der Erfindung zugrunde liegende Aufgabe wird des Weiteren gelöst durch einen Stapel, umfassend eine Vielzahl an erfindungsgemäßen Einschlagmaterialien. Die in diesem Stapel zusammengefassten Einschlagmaterialien liegen in einer Ausführungsform komplett ausgebreitet übereinander vor, wobei die Falte oder Falz bereits vorab angebracht wurde. Alternativ kann vorgesehen sein, dass die erfindungsgemäßen Einschlagmaterialien bereits entlang der Falte oder Falz gefaltet übereinander angeordnet in dem Stapel vorliegen. Hierbei kann in einer Ausführungsform vorgesehen sein, dass die entlang der Falte oder Falz gefaltet vorliegenden Einschlagmaterialien gleich ausgerichtet übereinander angeordnet sind. Alternativ kann vorgesehen sein, dass die entlang der Falte oder Falz gefaltet vorliegenden Einschlagmaterialien alternierend jeweils um 180° gedreht übereinander gestapelt vorliegen. Diese Drehung um 180° kann sowohl Bogen für Bogen des Einschlagmaterials alternierend erfolgen als auch in Lagen zu zwei oder mehr Bögen alternierend.

Weitere Merkmale und Vorteile der Erfindung ergeben sich aus der nachfolgenden Beschreibung, in der Ausführungsbeispiele der Erfindung anhand schematischer Zeichnungen beispielhaft erläutert werden, ohne dadurch die Erfindung zu beschränken. Dabei zeigen:
- Figur 1: eine erste Ausführungsform eines erfindungsgemäßen Einschlagmaterials in Draufsicht auf die Außenseite,
- Figur 2: eine zweite Ausführungsform eines erfindungsgemäßen Einschlagmaterials in Draufsicht auf die Außenseite,
- Figur 3: die zweite Ausführungsform des erfindungsgemäßen Einschlagmaterials in Draufsicht auf die Innenseite,
- Figur 4: eine schematische perspektivische Ansicht der zweiten Ausführungsform des erfindungsgemäßen Einschlagmaterials,
- Figur 5: eine schematische Seitenansicht einer ersten Ausführungsform eines erfindungsgemäßen Stapels an erfindungsgemäßen Einschlagmaterialien und
- Figur 6: eine schematische Seitenansicht einer zweiten Ausführungsform eines erfindungsgemäßen Stapels an erfindungsgemäßen Einschlagmaterialien.

Aus Figur 1 geht eine erste Ausführungsform eines erfindungsgemäßen Einschlagmaterials 1 hervor. Dieses Einschlagmaterial kann zum Beispiel für die Verpackung von verzehrfertig aufbereiteten Lebensmitteln wie Fastfood-Lebensmitteln verwendet werden. Das erfindungsgemäße Einschlagmaterial 1 gemäß der in Figur 1 abgebildeten Ausführungsform umfasst ein Einschlagpapier 2, dessen Außenseite 12 dem Beobachter zugewandt ist. Dieses Einschlagpapier 2 verfügt über einen ersten Rand 14 und einen gegenüberliegenden zweiten Rand 16 sowie über einander gegenüberliegende erste und zweite Seitenränder 18 und 20. Diese erstrecken sich in der dargestellten Ausführungsform vom ersten bis zum zweiten Rand 14 bzw. 16. Der erste Rand 14 und der zweite Rand 16 stellen in der dargestellten Ausführungsform des erfindungsgemäßen Einschlagmaterials 1 die Schmalseiten dar. Zu dem erfindungsgemäßen Einschlagmaterial 1 gehört ferner ein an der Außenseite des Einschlagpapiers 2 vorliegender Materialstreifen 22 in Form einer jedenfalls außenseitig vollständig bedruckten Banderole. Diese Banderole verfügt über ein erstes Ende 24 und ein gegenüberliegendes zweites Ende 26 sowie einen ersten Seitenrand 34 und einen gegenüberliegenden Seitenrand 36. Die Banderole 22 erstreckt sich demgemäß mit ihrem ersten Ende 24 von dem ersten Rand 14 des Einschlagpapiers 2 bis zum zweiten Rand 16. Der zweite Rand 16 des Einschlagpapiers 2 befindet sich dabei zweckmäßigerweise mit dem zweiten Ende 26 der Banderole 22 in Deckung. Das Einschlagpapier weist darüber hinaus eine sich vom ersten Seitenrand 18 bis zum zweiten Seitenrand 20 erstreckende Falzlinie 28 auf. Diese Falzlinie 28 unterteilt das Einschlagpapier 2 in einen kleineren ersten Abschnitt 40 und einen größeren zweiten Abschnitt 42. Diese Falzlinie ist in der in Figur 1 wiedergegebenen Ausführungsform auf der der Außenseite 12 gegenüberliegenden Innenseite 10 appliziert worden. Bei der Figur 1 blickt man auf die Außenseite 12 des Einschlagmaterials 1. Demgemäß liegt die Banderole 22 in der dargestellten Ausführungsform an der Außenseite 12 des Einschlagpapiers 2 angeklebt vor. Es hat sich als zweckmäßig erwiesen, die Banderole 22 zentriert zwischen dem ersten und dem zweiten Seitenrand 18, 20 anzubringen. Regelmäßig ist die Breite der Banderole 22 geringer als der kürzeste Abstand zwischen dem ersten und dem zweiten Seitenrand 18, 20, insbesondere signifikant geringer als dieser kürzeste Abstand.

Figur 2 zeigt eine zweite Ausführungsform eines erfindungsgemäßen Einschlagmaterials 1, ebenfalls in Draufsicht auf die Außenseite 12 desselben. Im Unterschied zu dem Einschlagmaterial der Figur 1 ist die Banderole 22 in dem Abschnitt 32, der sich am ersten Ende 24 derselben befindet, nicht bedruckt, während der verbleibende außenseitige Teil der Banderole bedruckt vorliegt. Erneut liegt die Falzlinie 28 auf der Innenseite appliziert vor. Figur 3 zeigt eine Draufsicht auf die Innenseite des Einschlagmaterials 1 gemäß Figur 2. In dieser Ausgestaltung wird das Packgut regelmäßig auf diese Innenseite benachbart zur Falzlinie 28 auf dem größeren zweiten Abschnitt 42 aufgelegt, um es mit dem Einschlagmaterial 1 einzuschlagen und zu verpacken. In der Ausführungsform gemäß Figur 3 ist ebenfalls der Klebestreifen 38 wiedergegeben, mit dem die Banderole 22 an der Außenseite 12 des Einschlagpapiers 2 befestigt ist.

Figur 4 zeigt das Einschlagmaterial 1 gemäß den Figuren 2 und 3 in einer Ausgestaltung, in der es aufgrund der auf der Innenseite applizierten Falzlinie 28 in vorgefalteter Form vorliegt bzw. in die es aufgrund dieser Falzlinie ohne weiteres überführt werden kann. Das Packgut wird aufgrund der unterschiedlichen Größe der ersten und zweiten Abschnitte 40, 42 auf den größeren Abschnitt 42 innenseitig aufgelegt werden, und zwar zwecks Herbeiführung eines effektiven Einwickelns benachbart zu der Falzlinie 28. Bei dieser Arbeitsweise wird der kurze Abschnitt 40 enthaltend den unbedruckten Abschnitt 32 in der Banderole 22 von dem längeren bzw. größeren Abschnitt 42 umwickelt werden und bleibt damit verborgen. Es wird so stets ein makelloses Design erhalten.

Figur 5 zeigt eine schematische Seitenansicht einer ersten Ausführungsform eines erfindungsgemäßen Stapels an erfindungsgemäßen Einschlagmaterialien, wie er beispielsweise in einem Karton für den Transport oder für die Entnahme am Ort der Nutzung vorliegen kann. Die einzelnen Einschlagmaterialien liegen in dem Stapel bereits entlang der Falzlinie 28 vorgefaltet vor. Hierbei liegt die Außenseite des längeren Abschnitts 42 auf der Außenseite des kürzeren Abschnitts 40 auf. Die Einschlagmaterialien sind dabei derart angeordnet, dass sämtliche kürzeren Abschnitte 40 sich in Deckung befinden. Selbstverständlich ist es ebenfalls möglich den in Figur 5 abgebildeten Stapel um 180° gedreht in einen Karton einzulegen, sodass der kürzere Abschnitt 40 stets unterhalb des längeren Abschnitts 42 desselben Einschlagmaterialbogens zu liegen kommt.

Figur 6 zeigt eine weitere Ausführungsform eines erfindungsgemäßen Stapels an Einschlagmaterialien in schematischer Seitenansicht. Im Unterschied zu dem Stapel gemäß Figur 5 sind die einzelnen Einschlagmaterialien alternierend in Bezug auf die Ausrichtung des gefaltet vorliegenden kürzeren Abschnitts 40 angeordnet. Sowohl bei Verwendung des Stapels gemäß Figur 5 wie auch bei Verwendung des Stapels gemäß Figur 6 wird bei der Entnahme durch einen Nutzer vermittels Ergreifens des kürzeren ersten Abschnitts 40 sogleich über den größeren zweiten Abschnitt 42 eine Auflagefläche für das Packgut dargeboten. Dies erleichtert den einwandfreien Einpackvorgang in signifikanter Weise.

Die in der vorstehenden Beschreibung, in den Ansprüchen und den Zeichnungen offenbarten Merkmale der Erfindung können sowohl einzeln aus auch in jeder beliebigen Kombination für die Verwirklichung der Erfindung in ihren verschiedenen Ausführungsformen wesentlich sein.

## Patentansprüche

1. Einschlagmaterial (1) für Packgut, bevorzugt für ein Lebensmittel, besonders bevorzugt für ein Fastfood-Lebensmittel, umfassend
i) eine Einschlagfolie (2), umfassend oder darstellend eine Kunststofffolie, oder ein Einschlagpapier (2), umfassend oder bestehend aus einem ein- oder mehrlagigen Papier, insbesondere ein Einschlagpapier, mit einer Innen- (10) und einer abgewandten Außenseite (12), einem ersten (14) und einem gegenüberliegenden zweiten Rand (16) sowie einander gegenüberliegenden ersten (18) und zweiten Seitenrändern (20), die sich vom ersten (14) bis zum zweiten Rand (16) erstrecken, und
ii) einen an der Außenseite (12) der Einschlagfolie oder des Einschlagpapiers (2), insbesondere des Einschlagpapiers, vorliegenden Banderole, gefertigt (22) aus Papier oder Kunststoff, mit einem ersten Ende (24) und einem gegenüberliegenden zweiten Ende (26), die sich beginnend mit dem ersten Ende (24) von dem ersten Rand (14) bis zum zweiten Rand (16) erstreckt,
wobei die Banderole (22) an der Außenseite (12) der Einschlagfolie oder des Einschlagpapiers (2) befestigt vorliegt,
wobei die Einschlagfolie oder das Einschlagpapier (2), insbesondere das Einschlagpapier, eine sich vom ersten Seitenrand (18) oder beabstandet vom ersten Seitenrand (18) bis zum gegenüberliegenden oder in Richtung des zweiten Seitenrands (20) erstreckende Falt- oder Falzlinie (28) aufweist,
die näher beabstandet zum ersten Rand (14) als zum zweiten Rand (16) ist,
die sich vom ersten Seitenrand (18) bis zum gegenüberliegenden zweiten Seitenrand (20) erstreckt,
die einen Abstand von dem ersten Rand (14) aufweist, der im Bereich von 1/8 bis 4/9 der Erstreckung zwischen dem ersten (14) und zweiten Rand (16) liegt und die auf der Innenseite der Einschlagfolie oder des Einschlagpapiers (2) angebracht vorliegt.

2. Einschlagmaterial (1) nach Anspruch 1, **dadurch gekennzeichnet, dass**
das Einschlagpapier (2) ausgewählt aus der Gruppe bestehend aus Pergaminpapier, Pergamentersatzpapier, fettdichtem Papier, oder ölbeschichtetem Papier, insbesondere palmölbeschichtetem Papier, und paraffinbeschichtetem Papier, und/oder, insbesondere und, dass
die Banderole aus Recycling-Papier gefertigt ist.

3. Einschlagmaterial (1) nach Anspruch 1 oder 2, **dadurch gekennzeichnet, dass** die Falt- oder Falzlinie (28) parallel zum ersten Rand (14) und/oder, insbesondere und, parallel zum zweiten Rand (16) verläuft sowie insbesondere auch senkrecht zum ersten (18) und/oder, insbesondere und, zweiten Seitenrand (20).

4. Einschlagmaterial (1) nach einem der vorangehenden Ansprüche, **dadurch gekennzeichnet, dass**
die Banderole (22) an der Außenseite (12) der Einschlagfolie oder des Einschlagpapiers (2), insbesondere des Einschlagpapiers angeklebt vorliegt.

5. Einschlagmaterial (1) nach einem der vorangehenden Ansprüche, **dadurch gekennzeichnet, dass**
die Banderole (22) auf der von der Außenseite (12) der Einschlagfolie oder des Einschlagpapiers (2), insbesondere des Einschlagpapiers, abgewandten Seite bedruckt ist.

6. Einschlagmaterial (1) nach einem der vorangehenden Ansprüche, **dadurch gekennzeichnet, dass**
die Banderole (22) im Wesentlichen zentriert zwischen dem ersten (18) und zweiten Seitenrand (20) angeordnet ist.

7. Einschlagmaterial (1) nach einem der vorangehenden Ansprüche, **dadurch gekennzeichnet, dass**
die Einschlagfolie oder das Einschlagpapier (2), insbesondere das Einschlagpapier, ein rechteckiges oder quadratisches, insbesondere rechteckiges, Format hat.

8. Einschlagmaterial (1) nach einem der vorangehenden Ansprüche, **dadurch gekennzeichnet, dass**
die Falt- oder Falzlinie (28) einen Abstand von dem ersten Rand (14) aufweist, der im Bereich von 1/8 bis 2/5 der Erstreckung zwischen dem ersten (14) und zweiten Rand (16) liegt.

9. Einschlagmaterial (1) nach einem der Ansprüche 5 bis 8, **dadurch gekennzeichnet, dass**
die bedruckte Seite der Banderole (22) in einem Abschnitt (32) am oder im Bereich des ersten Endes (24) unbedruckt oder weiß ist.

10. Einschlagmaterial (1) nach einem der vorangehenden Ansprüche, **dadurch gekennzeichnet, dass**
der Abstand der Falt- oder Falzlinie (28) von dem ersten Rand (14) des Einschlagpapiers oder der Einschlagfolie (2) im Bereich von 8 bis 16 cm, insbesondere im Bereich von 10 bis 12 cm, liegt.

11. Stapel (100), umfassend eine Vielzahl an Einschlagmaterialien (1) nach einem der vorangehenden Ansprüche.

12. Stapel (100) nach Anspruch 11, **dadurch gekennzeichnet, dass**
die Einschlagmaterialien darin entlang der Falte oder Falzlinie gefaltet übereinander vorliegen.

13. Verwendung des Einschlagmaterials (1) nach einem der Ansprüche 1 bis 10 für die Verpackung von Lebensmitteln, bevorzugt von verzehrfertigen Lebensmitteln, besonders bevorzugt Fastfood-Lebensmitteln wie Burgern.

## Claims

1. Wrapping material (1) for packaged goods, preferably for a foodstuff, particularly preferably for a fast-food foodstuff, comprising
i) a wrapping film (2), comprising or representing a plastic film, or a wrapping paper (2), comprising or consisting of a single-layered or multi-layered paper, in particular a wrapping paper, having an inner side (10) and a outer side (12) facing away from the inner side (10), a first (14) and an opposite second edge (16) as well as opposite first (18) and second side edges (20), which extend from the first (14) to the second edge (16), and
ii) a sleeve (22) made of paper or plastic, present on the outer side (12) of the wrapping film or of the wrapping paper (2), in particular of the wrapping paper, with a first end (24) and an opposite second end (26), which extends starting with the first end (24) from the first edge (14) to the second edge (16),
wherein the sleeve (22) is present attached to the outer side (12) of the wrapping film or of the wrapping paper (2),
wherein the wrapping film or the wrapping paper (2), in particular the wrapping paper, has a fold or crease line (28) extending from the first side edge (18) or at a distance from the first side edge (18) to the opposite or in the direction of the second side edge (20),
which is closer to the first edge (14) than to the second edge (16),
which extends from the first side edge (18) to the opposite second side edge (20), which has a distance from the first edge (14), which lies in the range of 1/8 to 4/9 of the extension between the first (14) and second edge (16) and
which is present attached to the inner side of the wrapping film or of the wrapping paper (2).

2. Wrapping material (1) according to claim 1, **characterized in that**
the wrapping paper (2) is selected from the group consisting of pergamine paper, parchment replacement paper, greaseproof paper, or oil-coated paper, in particular palm oil-coated paper, and paraffin-coated paper, and/or, in particular and **in that** the sleeve is made of recycled paper.

3. Wrapping material (1) according to claim 1 or 2, **characterized in that**
the fold or crease line (28) runs parallel to the first edge (14) and/or, in particular and, parallel to the second edge (16) as well as in particular also perpendicular to the first (18) and/or, in particular and, second side edge (20).

4. Wrapping material (1) according to one of the preceding claims, **characterized in that**
the sleeve (22) is present glued to the outer side (12) of the wrapping film or of the wrapping paper (2), in particular of the wrapping paper.

5. Wrapping material (1) according to one of the preceding claims, **characterized in that**
the sleeve (22) is printed on the side facing away from the outer side (12) of the wrapping film or of the wrapping paper (2), in particular of the wrapping paper.

6. Wrapping material (1) according to one of the preceding claims, **characterized in that**
the sleeve (22) is arranged substantially centered between the first (18) and second side edge (20).

7. Wrapping material (1) according to one of the preceding claims, **characterized in that**
the wrapping film or the wrapping paper (2), in particular the wrapping paper, has a rectangular or square, in particular rectangular, format.

8. Wrapping material (1) according to one of the preceding claims, **characterized in that**
the fold or crease line (28) has a distance from the first edge (14), which lies in the range of 1/8 to 2/5 of the extension between the first (14) and second edge (16).

9. Wrapping material (1) according to one of Claims 5 to 8, **characterized in that** the printed side of the sleeve (22) is unprinted or white in a portion (32) at or in the region of the first end (24).

10. Wrapping material (1) according to one of the preceding claims, **characterized in that**
the distance of the fold or crease line (28) from the first edge (14) of the wrapping paper or of the wrapping film (2) lies in the range of 8 to 16 cm, in particular in the range of 10 to 12 cm.

11. Stack (100), comprising a multiplicity of wrapping materials (1) according to one of the preceding claims.

12. Stack (100) according to claim 11, **characterized in that**
the wrapping materials are present therein one above the other folded along the fold or crease line.

13. Use of the wrapping material (1) according to one of claims 1 to 10 for packaging foodstuffs, preferably ready-to-eat foodstuffs, particularly preferably fast-food foodstuffs such as burgers.

## Revendications

1. Matériau d'emballage (1) pour un produit à emballer, de préférence pour un produit alimentaire, de manière particulièrement préférée pour un produit alimentaire fast-food, comprenant
i) un film d'emballage (2), comprenant ou représentant un film plastique, ou un papier d'emballage (2), comprenant ou constitué d'un papier à une ou plusieurs couches, en particulier un papier d'emballage, avec un côté intérieur (10) et un côté extérieur opposé (12), un premier (14) et un deuxième bord opposé (16) ainsi que des premier (18) et deuxième bords latéraux opposés (20), qui s'étendent du premier (14) au deuxième bord (16), et
ii) une banderole (22) se trouvant sur le côté extérieur (12) du film d'emballage ou du papier d'emballage (2), en particulier du papier d'emballage, fabriquée en papier ou plastique, avec une première extrémité (24) et une deuxième extrémité opposée (26), qui s'étend en commençant par la première extrémité (24) du premier bord (14) au deuxième bord (16),
la banderole (22) se trouvant fixée sur le côté extérieur (12) du film d'emballage ou du papier d'emballage (2),
le film d'emballage ou le papier d'emballage (2), en particulier le papier d'emballage, présentant une ligne de pli ou de pliage (28) s'étendant du premier bord latéral (18) ou à distance du premier bord latéral (18) jusqu'au deuxième bord latéral opposé ou dans la direction du deuxième bord latéral (20),
qui est plus proche du premier bord (14) que du deuxième bord (16),
qui s'étend du premier bord latéral (18) au deuxième bord latéral opposé (20),
qui présente une distance du premier bord (14) qui se situe dans la plage de 1/8 à 4/9 de l'extension entre le premier (14) et le deuxième bord (16) et
qui se trouve appliquée sur le côté intérieur du film d'emballage ou du papier d'emballage (2).

2. Matériau d'emballage (1) selon la revendication 1, **caractérisé en ce que**
le papier d'emballage (2) est choisi dans le groupe constitué par le papier de pergamine, le papier de substitut de pergamine, le papier étanche aux graisses, ou le papier revêtu d'huile, en particulier le papier revêtu d'huile de palme, et le papier revêtu de paraffine, et/ou, en particulier et **en ce que**
la banderole est fabriquée en papier recyclé.

3. Matériau d'emballage (1) selon la revendication 1 ou 2, **caractérisé en ce que** la ligne de pli ou de pliage (28) s'étend parallèlement au premier bord (14) et/ou, en particulier et parallèlement au deuxième bord (16) ainsi qu'en particulier également perpendiculairement au premier (18) et/ou, en particulier et au deuxième bord latéral (20).

4. Matériau d'emballage (1) selon l'une quelconque des revendications précédentes, **caractérisé en ce que**
la banderole (22) se trouve collée sur le côté extérieur (12) du film d'emballage ou du papier d'emballage (2), en particulier du papier d'emballage.

5. Matériau d'emballage (1) selon l'une quelconque des revendications précédentes, **caractérisé en ce que**
la banderole (22) est imprimée sur le côté opposé au côté extérieur (12) du film d'emballage ou du papier d'emballage (2), en particulier du papier d'emballage.

6. Matériau d'emballage (1) selon l'une quelconque des revendications précédentes, **caractérisé en ce que**
la banderole (22) est disposée essentiellement de manière centrée entre le premier (18) et le deuxième bord latéral (20).

7. Matériau d'emballage (1) selon l'une quelconque des revendications précédentes, **caractérisé en ce que**
le film d'emballage ou le papier d'emballage (2), en particulier le papier d'emballage, a un format rectangulaire ou carré, en particulier rectangulaire.

8. Matériau d'emballage (1) selon l'une quelconque des revendications précédentes, **caractérisé en ce que**
la ligne de pli ou de pliage (28) présente une distance du premier bord (14) qui se situe dans la plage de 1/8 à 2/5 de l'extension entre le premier (14) et le deuxième bord (16).

9. Matériau d'emballage (1) selon l'une quelconque des revendications 5 à 8, **caractérisé en ce que**
le côté imprimé de la banderole (22) n'est pas imprimé ou est blanc dans une section (32) au niveau ou dans la région de la première extrémité (24).

10. Matériau d'emballage (1) selon l'une quelconque des revendications précédentes, **caractérisé en ce que**
la distance de la ligne de pli ou de pliage (28) au premier bord (14) du papier d'emballage ou du film d'emballage (2) se situe dans la plage de 8 à 16 cm, en particulier dans la plage de 10 à 12 cm.

11. Pile (100), comprenant une pluralité de matériaux d'emballage (1) selon l'une quelconque des revendications précédentes.

12. Pile (100) selon la revendication 11, **caractérisée en ce que**
les matériaux d'emballage y sont superposés, pliés le long du pli ou de la ligne de pliage

13. Utilisation du matériau d'emballage (1) selon l'une quelconque des revendications 1 à 10 pour l'emballage de produits alimentaires, de préférence de produits alimentaires prêts à consommer, de manière particulièrement préférée de produits alimentaires fast-food tels que des hamburgers.
